# EUROPÄISCHE PATENTSCHRIFT

(11) **EP 0 525 489 B1**
(45) Veröffentlichungstag und Bekanntmachung des Hinweises auf die Patenterteilung: **04.10.1995**
(21) Anmeldenummer: 92111873.3
(22) Anmeldetag: 13.07.1992
(51) Int. Cl.: A63C 7/10

(54) **Skibremse**
Ski brake
Frein de ski

(30) Priorität: 26.07.1991 AT 1502/91
(43) Veröffentlichungstag der Anmeldung: 03.02.1993
(73) Patentinhaber: HTM Sport- und Freizeitgeräte Aktiengesellschaft, A-2320 Schwechat (AT)
(72) Erfinder: Janisch, Andreas, A-2512 Oeyenhausen (AT)
(74) Vertreter: Szász, Tibor, Dipl.-Ing.

(56) Entgegenhaltungen:
- FR-A- 2 256 772
- FR-A- 2 467 611
- FR-A- 2 665 370

## Beschreibung

Die Erfindung bezieht sich auf eine Skibremse gemäß dem Oberbegriff des Anspruches 1.

Eine derartige Skibremse ist bereits bekannt und in der DE-OS 31 36 079 beschrieben. Diese Skibremse ist an der Grundplatte fix angeordnet, wobei am zugehörigen Produkt der Fersenhalter zum Anpassen der Skibremse an unterschiedlich große Skischuhe in seiner Lage verstellbar ist. Dadurch ist es möglich, daß mit der Skibremse vor dem Absatz liegende Abschnitte des Skischuhs in Wirkverbindung kommen, deren Ausgestaltung für sich keiner Normvorschrift unterliegt. Somit können diese Abschnitte von den Herstellern verschiedener Skischuhmarken beliebig und auch nach oben hin gewölbt ausgebildet sein. Diese Ausgestaltung kann aber unter Umständen zu einer unvollständigen Betätigung der Skibremse führen, indem die beiden Bremsarme für ihre Bereitschaftsstellung nicht in die für die Fahrt erforderliche Höhenlage, die in einer Ebene oberhalb der Skioberseite liegt, gelangen.

Eine weitere Skibremse gemäß der AT-PS 393 630 gehört insofern einer anderen Gattung als der Anmeldungsgegenstand an, als bei der bekannten Ausführung die beiden oberen Endabschnitte der Bremsarme im Betätigungspedal gelagert und nicht, wie beim Anmeldungsgegenstand, frei liegen und durch eine Schraubenfeder miteinander verbunden sind.

Weiters ist bei der bekannten Ausführung das Betätigungspedal in einem skifesten Halteteil auf einer Schwenkachse gelagert, unter dem sich ein von einer Druckfeder beaufschlagter Schieber befindet. Die Verstellung des Schiebers erfolgt durch eine Ausnehmung im Betätigungspedal. Diese Ausführung hat den Nachteil, daß infolge der relativ geringen Bauhöhe des Betätigungspedals der Verstellbereich des Schiebers gering ist.

Die Skibremse gemäß der weiters genannten FR-A1-2 256 772 besitzt einen eine Art Gleitschieberführung betätigenden Kniehebel. Dabei erstreckt sich der Schieber unter dem Backenkörper hindurch, wodurch ein sperriger Aufbau der Skibremse entsteht. Außerdem wird bei der Betätitung der Skibremse eine erhöhte Reibung herbeigeführt.

Eine ähnliche Lösung zeigt die CH-PS 565 570, bei welcher der Kniehebel durch eine bogenförmige Blattfeder ersetzt ist. Bei dieser Konstruktion war jedoch eine manuelle Rückstellung der Bremsflügel in die Bereitschaftsstellung erforderlich.

Die FR-A1-2 467 611 zeigt verschiedene Ausführungsformen einer Skibremse. Bei einer dieser Ausführungsformen (s.die Figuren 16 und 17 bzw.18 und 19) ist eine Grundplatte mit einer Führungsschiene versehen, in der ein von einer Schraubenfeder belasteter Schieber geführt ist. Zwischen einem Lagerbock der Grundplatte und dem Schieber befindet sich ein mit einem Betätigungspedal versehenes Kniegelenk. Dabei ist der Bremsbügel am Betätigungspedal angelenkt.

Dadurch, daß der Bremsbügel unmittelbar am Kniehebelmechanismus angelenkt ist, ist, um das erforderliche Hochschwenken der Bremseinrichtung zu ermöglichen, ein verhältnismäßig hoher Aufbau des Kniehebelmechanismus erforderlich. Durch diese Maßnahme ist der Weg des Schiebers zwangsläufig verlängert, wodurch auch die skifeste Führung des Schiebers verlängert wird. Dies führt aber zu einer unerwünschten Versteifung des Ski.

Bei den Skibremsen gemäß der EP-A1-0227 939 wird der Kniehebel einerseits vom Betätigungspedal und andererseits von einem Bremsbügel bzw. von zwei Bremsarmen gebildet. Bei Ausführungen mit einem Bremsbügel ist in der Bereitschaftsstellung ein Einziehen der Bremsschaufeln nicht möglich. Ausführungen mit Bremsarmen ermöglichen zwar einen Einziehvorgang, doch ist diese mit einem verhältnismäßig komplizierten Aufbau der Bremseinrichtung verbunden.

Die Skibremse nach der AT-PS 330 636 unterscheidet sich von jener nach der bereits behandelten CH-PS 565 570 lediglich dadurch, daß an Stelle der Blattfeder ein Kniehebel Verwendung findet. Die angeführten Nachteile dieser Skibremse bestehen aber auch bei dieser Ausführungsform.

Die Erfindung stellt sich die Aufgabe, die Nachteile aller bekannten Ausführungsformen zu beseitigen und eine Skibremse zu schaffen, welche eine einwandfreie Betätigung der Skibremse auch bei beliebig ausgestalteter Skischuhsohle gewährleistet. Insbesondere soll diese Skibremse auch im Skiverleih Verwendung finden, wo die zum Einsatz gelangenden Skischuhgrößen in breiter Streuung variieren.

Ausgehend von einer Skibremse gemäß dem Oberbegriff des Anspruches 1 wird diese Aufgabe erfindungsgemäß durch die Merkmale des kennzeichnenden Teiles dieses Anspruches gelöst. Dadurch, daß der Kniehebelmechanismus die beiden Drahtbremsarme nicht unmittelbar, sondern über einen mit einer Schrägfläche ausgestatteten Schieber antreibt, kann sich der Schieber über denjenigen Punkt hinausbewegen, in dem ein Verschwenken der Drahtbremsarme aus der Bremslage in die waagrechte Lage bereits stattgefunden hat. Somit wird nur ein Teil des Verschiebeweges des Schiebers dazu verwendet, um die beiden Drahtbremsarme aus der Bremslage in ihre angehobene, parallel zur Skioberseite verlaufende Stellung zu verschwenken. Der restliche Verschiebeweg des Schiebers steht dann für allenfalls erforderliche, nachträgliche Korrekturen der Lage der beiden Drahtbremsarme noch zur Verfügung. Durch die ebene Steuerfläche wird eine Verschiebung des Schiebers möglich, die 20 - 30 % über den Weg hinausgeht, der zur Verschwenkung der beiden Drahtbremsarme aus der Bremsstellung in die verschwenkte Horizontallage erforderlich ist. Ein Einschwenken bzw. einziehen der beiden Drahtbremsarme gegen die vertikale Längsmittelebene der Skibremse hin erfolgt durch ein schwenkbares, vom Schieber betätigbares Steuerglied, welches auf die Schraubenfeder einwirkend in deren gesprezten Lage die beiden Drahtbremsarme innerhalb der beiden Seitenflächen des Ski hält (Bereitschaftsstellung).

An sich ist der Gedanke, zum Verschwenken von Drahtbremsarmen einer Skibremse einen Kniehebelmechanismus zu verwenden, bereits bekannt, wie beispielsweise die AT-PS 378 125 zeigt. Diese Skibremse ist daher ebenfalls von der Ausgestaltung der Skischuhsohle abhängig und funktioniert nicht mehr, soferne deren ausgehöhlte Bereiche mit der Skibremse in Verbindung treten.

Der AT-PS 372 007 ist weiters eine Skibremse mit einem Kniehebelmechanismus zu entnehmen, bei welcher allerdings die beiden Drahtbremsarme in einem vom Kniehebelmechanismus selbst gebildeten Lagerteil drehbar angeordnet sind. Da zum Einschwenken der beiden Drahtbremsarme innerhalb der beiden Seitenflächen des Ski auf der Unterlagsplatte noch gesonderte Anschläge vorgesehen sind, ist diese weitere Wirkungsweise bei ausgehöhlten Skischuhsohlen noch mehr gefährdet.

An sich könnte jedem Drahtbremsarm ein gesonderter Schieber zugeordnet sein, welcher in einer entsprechenden Führung der Grundplatte gleitbeweglich gelagert ist. Es hat sich jedoch als besonders vorteilhaft erwiesen, einen einzigen, U-förmig gestalteten Schieber gemäß den Merkmalen des Anspruches 2 zu verwenden.

Durch die Merkmale des Anspruches 3 wird ein kompakter Aufbau der Skibremse ermöglicht. Die Maßnahmen nach Anspruch 4 gewährleisten dabei ein sichers Überleiten der Drahtbremsarme aus der Bremsstellung in die Bereitschaftsstellung und umgekehrt.

In den Ansprüchen 5 und 6 sind zwei verschiedene Ausgestaltungen von Skibremsen unter Schutz gestellt. Die Lösung nach Anspruch 5 hat den Vorteil einer größeren Stabilität des Schiebers, da eine größere Schieberfläche zur Führung der Bremseinrichtung herangezogen wird. Bei der Lösung nach Anspruch 6 hingegen wird die Schwenkachse der beiden Drahtbremsarme gegen die Skioberseite hin verlagert, wodurch günstige Belastungsverhältnisse erreicht werden können.

Der Gegenstand des Anspruches 7 ermöglicht eine günstige Anordnung des Steuergliedes an der Grundplatte sowie des Anschlages am Steuerglied. Durch die letztere Maßnahme wird einerseits das Durchdrücken der Schraubenfeder in die gewünschte Position und andererseits die Freigabe der beiden Drahtbremsarme zum Ausschwenken verläßlich gewährleistet. Im Gegensatz zu der bekannten Ausführungsform nach der DE-OS 31 36 079 erübrigt sich daher die Anpassung der Bremseinrichtung an einen skifesten Anschlag.

Durch die Merkmale des Anspruches 8 bzw. 9 sind zwei verschiedene vorteilhafte konstruktive Ausgestaltungen für die mittelbare Betätigung des Steuergliedes über den Schieber unter Schutz gestellt.

Durch die Maßnahme des Anspruches 10 wird eine sichere Führung auch für einen Schieber mit einem nach unten hin offenen U-förmigen Querschnitt gewährleistet.

In der Zeichnung sind zwei beispielsweise Ausführungsformen der Erfindung dargestellt. Dabei wurde in den Figuren 1 bis 10 auf die tatsächlich ausgeführten Größenverhältnisse der klaren Darstellung wegen verzichtet, wogegen Fig.1a eine schematische Darstellung wiedergibt, bei der die Größenverhältnisse der einzelnen Bauteile denen einer verwirklichten Ausführungsform entsprechen. Fig.1 ist ein vertikaler Längsmittelschnitt durch eine erste Ausführungsform, wobei sich die beiden Bremsarme in der Bremslage befinden, und Fig.2 eine dazugehörige Draufsicht. Fig.1a ist eine verkleinerte schematische Darstellung. In den Figuren 3 und 3a ist jeweils ein Schnitt nach der Linie III-III bzw. IIIa-IIIa in Fig.1 wiedergegeben, und Fig.4 ist ein vertikaler Längsmittelschnitt, bei dem sich die beiden Bremsarme in der angehobenen Lage (Bereitschaftsstellung) befinden. Fig.5 ist eine dazugehörige Draufsicht. Fig.6 ist ein vertikaler Längsmittelschnitt durch eine zweite Ausführungsform, bei der sich die beiden Bremsarme in der Bremsstellung befinden und Fig.7 ein Schnitt nach der Linie VII-VII in Fig.6. Fig.8 ist ein Längsmittelschnitt, mit hochgeschwenkten, jedoch gegen die vertikale Längsmittelebene noch nicht eingeschwenkten Bremsarmen, und Fig.9 ein ähnlicher Schnitt, bei dem der Einziehvorgang bereits beendet ist. Fig.10 ist ein der Fig.7 entsprechender Schnitt, gemäß dem die beiden Bremsarme gegen die vertikale Längsmittelebene hin verschwenkt sind.

Die in den Figuren 1 bis 5 dargestellte Skibremse ist in ihrer Gesamtheit mit 1 bezeichnet. Sie besitzt eine auf der Oberseite 2a eines Ski 2 befestigte Grundplatte 3, welche in ihrer Mitte mit einer in der Draufsicht rechteckigen Ausnehmung 4 versehen ist. Diejenigen Ränder 5,6 der Grundplatte 3, welche sich in Längsrichtung der Grundplatte 3 erstrecken, sind mit Querbohrungen 5a,6a versehen, welche sich sowohl nach innen als auch nach außen hin konisch erweitern. In diesen Bohrungen 5a,6a sind zwei mehrfach gekröpfte Drahtbremsarme 7,8 nicht nur drehbar, sondern auch um einen vorgegebenen Winkel gegenüber ihrer Drehachse verschwenkbar gelagert. Diejenigen Enden der Drahtbremsarme 7,8, welche sich über der Oberseite 2a des Ski 2 befinden, sind durch eine Schraubenfeder 9 miteinander elastisch verbunden. Zum Verschwenken der beiden Drahtbremsarme 7,8 in ihre Bremsstellung dienen in der weiteren Folge noch näher zu beschreibende Schraubenzugfedern 18.

In der Ausnehmung 4 befinden sich in Längsrichtung des Ski 2 verlaufende Führungen 10,11, zwischen denen ein Schieber 12 geführt ist. Der Schieber 12 weist, in seiner Längsrichtung betrachtet, zwei Längenabschnitte (12f,12g) mit unterschiedlich ausgestalteten Querschnitten auf. Im ersten, dem Kniehebelmechanismus 13-18 benachbarten Längenabschnitt 12f ist der Querschnitt des Schiebers 12 im wesentlichen U-förmig (vgl. in Zusammenschau die Figuren 1 und 2), wogegen der Schieber 12 in seinem zweiten, dem Kniehebelmechanismus 13-18 abgelegenen Längenabschnitt 12g einen Querschnitt mit im wesentlichen zwei L-förmigen Profilen aufweist (vgl.Fig.3). In seinem ersten Längenabschnitt 12f bilden die Schenkel des "U" Seitenwände 12a, die mittels des als Boden 12d gestalteten Steges des Schiebers 12 miteinander verbunden sind. Im zweiten Längenabschnitt 12g weisen die Seitenwände 12a nach außen gerichtete Flansche 12a₁ auf, die in den Führungen 10,11 gleitbeweglich gelagert sind. Somit gewährleistet der erste Längenabschnitt 12f, wie noch später eingehend beschrieben werden soll, die Lagerung und Steuerung der beiden Drahtbremsarme 7,8, wogegen der zweite Längenabschnitt 12g des Schiebers 12 zusammen mit den Führungen 10,11 zur gleitbeweglichen Lagerung des gesamten Schiebers 12 dient. Auf diese Weise wird sowohl eine ausreichende Stabilität als auch eine sichere Führung für den gesamten Schieber 12 und somit auch für die beiden Drahtbremsarme 7,8 gewährleistet.

In den beiden Seitenwänden 12a des Schiebers 12 sind Schlitze 12b ausgespart, welche nach oben hin offen sind und welche gegenüber der Oberseite 2a des Ski 2 unter einem spitzen Winkel α geneigt sind. In diesen Schlitzen 12b sind die durch die Schraubenfeder 9 miteinander verbundenen Endabschnitte 7a,8a der beiden Drahtbremsarme 7,8 verschiebbar gelagert. An die Schlitze 12b schließen sich Steuerflächen 12c an, welche parallel zur Grundplatte 3 verlaufen.

Der Boden 12d des Schiebers 12 weist an dem vom Kniehebelmechanismus 13-18 entfernten Ende eine gegenüber dem Boden 12d schmälere Zunge 23 auf. Dadurch werden seitlich der Zunge 23 Freistellungen 12e gebildet, die so bemessen sind, daß sie in der verschobenen Lage des Schiebers 12 Durchläße für die Schenkel eines in der Ausnehmung 4 der Grundplatte 3 befestigten Lagerbockes 20 bilden (vgl.die Figuren 1 und 4). In diesem Lagerbock 20 ist auf einer Achse 21 ein Steuerglied 22 mit einem Anschlag 22a drehbar gelagert, welches unter dem Einfluß einer Schenkelfeder 22b steht. Dabei schließt das Steuerglied 22 mit seiner Unterseite mit der Oberseite des Bodens der Ausnehmung 4 der Grundplatte 3 einen spitzen, in Richtung zum Lagerbock 20 hin offenen Winkel β ein, wodurch ein Spalt 24 gebildet wird.

Der Antrieb des Schiebers 12 erfolgt mittels eines Kniehebelmechanismus 13-18, dessen einer Lenker 14, der als ein Betätigungspedal ausgebildet ist, auf einer ersten Querachse 15 gelagert ist, welche die Ausnehmung 4 durchsetzt. Die beiden Lenker 13,14 sind durch eine Gelenkachse 16 miteinander verbunden, wobei unter den Lenkern 13-18 zur Vermeidung von einer Untertotpunktlage des Kniehebelmechanismus 13,14 Auflager 19 angeordnet sind. Der Lenker 13 ist mittels einer zweiten Querachse 17 an dem Schieber 12 angelenkt. Die Achsen 15 und 17 sind durch die beiden Schraubenzugfedern 18 miteinander verbunden. Durch die Bewegung des Schiebers 12 mittels des Kniehebelmechanismus 13-18 wird die Zunge 23 vorerst in den Spalt 24 eingeführt. Anschließend gleitet die Zunge 23 unter dem Steuerglied 22 entlang und verschwenkt dieses gegen die Kraft der Schenkelfeder 22b entgegen dem Uhrzeigersinn, bis der Anschlag 22a des Steuergliedes 22 an der Schraubenfeder 9 anliegt und diese durchbiegt. Dadurch werden die beiden, sich in einer Ebene oberhalb der Oberseite 3a des Ski 2 befindlichen, nämlich auf den Steuerflächen 12c aufliegenden, Drahtbremsarme 7,8 gegen die vertikale Skilängsmittelebene hin verschwenkt (s.die Figuren 4 und 5).

Vor dem Einstieg des Skiläufers in die Skibindung befinden sich alle Teile der Skibremse 1 in der in Fig.1 dargestellten Lage. Danach wird der Kniehebelmechanismus 13,14 so lange durchgedrückt, bis der Lenker 14 auf den beiden Lagerböcken 19 aufliegt. Während des Niederdrückens der beiden Lenker 13,14 wird der Schieber 12 nach rechts verschoben. Dabei gleiten die Endabschnitte 7a,8a der beiden Drahtbremsarme 7,8, welche sich am Grund der Schlitze 12b befunden haben, entlang dieser Schlitze 12b nach oben, bis sie auf der Steuerfläche 12c aufliegen. In dieser Stellung sind die nicht dargestellten, die Bremsschaufeln tragenden freien Endabschnitte der beiden Drahtbremsarme 7,8 bereits über die Ebene der Oberseite 2a des Ski 2 angehoben.

Im Anschluß daran erfolgt die oben beschriebene Verdrehung des Steuergliedes 22, wobei dessen Anschlag 22a die Schraubenfeder 9 durchbiegt und dabei die Endabschnitte 7a,8a der beiden Drahtbremsarme 7,8 in der horizontalen Ebene zueinander und/bzw. zur Längsmittelebene der Skibremse 1 hin verschwenkt. Dadurch werden aber auch die die Bremsschaufeln tragenden freien Endabschnitte der beiden Drahtbremsarme 7,8 so lange nach innen verschwenkt, bis sie innerhalb der beiden Seitenflächen des Ski 2 zum Liegen kommen.

Die in den Figuren 6 bis 10 dargestellte zweite Ausführungsform einer Skibremse 1' ist der zuerst beschriebenen, was die Funktion anbelangt, ähnlich. Auch sie besitzt eine auf der Oberseite 2'a eines Ski 2' befestigte Grundplatte 3', welche in ihrer Mitte mit einer in der Draufsicht rechteckigen Ausnehmung 4' versehen ist. Diejenigen Ränder 5',6' der Grundplatte 3', welche sich in deren Längsrichtung erstrecken, sind mit Querbohrungen 5'a,6'a versehen, in denen zwei mehrfach gekröpfte Drahtbremsarme 7',8' gelagert sind. Diejenigen Enden der beiden Drahtbremsarme 7',8', welche sich über der Grundplatte 3' befinden, sind durch eine Schraubenfeder 9' miteinander verbunden. Die weitere Ausgestaltung der Bremseinrichtung entspricht jener des ersten Ausführungsbeispieles, wobei in Fig.6 die Schraubenfeder 9' im Schnitt sichtbar ist.

Ein Abschnitt der Grundplatte 3' ist als Vierkantrohr 3'a ausgebildet, welches sich über einen Längenabschnitt der Ausnehmung 4' erstreckt und das zur Führung eines Schiebers 12' dient, der, im Querschnitt gesehen, die Form eines nach unten offenen U aufweist. Der Antrieb des Schiebers 12' erfolgt mittels eines Kniehebelmechanismus 13',14', von dem der Lenker 14' in der Grundplatte 3' auf einer ersten Querachse 15' gelagert ist, welche die Ausnehmung 4' durchsetzt. Die beiden Lenker 13' und 14' sind durch eine Gelenkachse 16' miteinander gelenkig verbunden. Der Lenker 13' ist mittels einer zweiten Querachse 17' an dem Schieber 12' angelenkt. Die Achsen 15' und 17' sind durch eine Schraubenzugfeder 18' miteinander verbunden.

In den beiden als Seitenwände dienenden Schenkeln 12'a des Schiebers 12' sind Schlitze 12'b ausgespart, die, im Gegensatz zum ersten Ausführungsbeispiel, nach unten hin offen sind und mit der Grundplatte 3' einen spitzen Winkel α' einschließen. In den Schlitzen 12'b sind auch in diesem Falle die durch die Schraubenfeder 9' miteinander verbundenen Enden der beiden Drahtbremsarme 7',8' verschiebbar gelagert. An die Schlitze 12'b schließen sich Steuerflächen 12'c an, die an der Unterseite der Schenkel 12'a des Schiebers 12' vorgesehen sind.

Auf der Basis des Vierkantrohres 3'a der Grundplatte 3' ist ein Lagerbock 20' befestigt, in dem auf einer Achse 21' ein Steuerglied 22' drehbar gelagert ist. Dieses steht unter dem Einfluß einer Schenkelfeder 22'b, welche bestrebt ist, das Steuerglied 22' in Fig.6 im Uhrzeigersinn zu verschwenken. In dem der Achse 21' diagonal gegenüberliegenden Bereich trägt das Steuerglied 22' an seinen Außenseiten je einen quer verlaufenden Bolzen 25'. An den Innenseiten der beiden Schenkel 12'a des Schiebers 12' sind Betätigungsansätze 23' befestigt, welche den einzelnen Bolzen 25' zugeordnet sind und diese untergreifen, wenn der Schieber 12' in Fig.8 nach links verschoben wird (s.auch Fig.9). Dadurch wird das Steuerglied 22' gegen die Kraft der Schenkelfeder 22'b entgegen dem Uhrzeigersinn verschwenkt, und die Schraubenfeder 9' wird vom Anschlag 22'a des Steuergliedes 22' solange durchgebogen, bis die nicht sichtbaren Bremsschaufeln der beiden Drahtbremsarme 7',8' innerhalb der beiden Seitenflächen des Ski 2' zum Liegen kommen.

Die Erfindung ist nicht an die in der Zeichnung dargestellten und im voranstehend beschriebenen Ausführungsbeispiele gebunden. Vielmehr sind verschiedene Abänderungen derselben möglich, ohne den Rahmen der Erfindung zu verlassen. Beispielsweise wäre es denkbar, die Schraubenzugfedern, welche die beiden Lenker des Kniehebelmechanismus verbindet, durch eine den Schieber beaufschlagende Druckfeder zu ersetzen. Weiters könnte anstelle der Schraubenzugfedern auch Schenkelfedern, die auf der die Lenker verbindenden Achse sitzen, vorgesehen sein, welche die Lenker zueinander hin verschwenken. Ferner wäre es denkbar, am Steuerglied anstelle der beiden Bolzen einen einzigen, das Steuerglied durchsetzenden Bolzen zu verwenden. Der Anschlag kann, nicht nur wie dargestellt, einen Abschnitt des Steuergliedes bilden, sondern kann auch als ein Vorsprung ausgebildet sein.

## Patentansprüche

1. Skibremse mit zwei mehrfach abgewinkelten Drahtbremsarmen (7,8;7',8'), die in konischen Bohrungen (5a,6a;5'a,6'a) einer mit einer rechteckigen Ausnehmung (4,4') versehenen Grundplatte (3,3') schwenkbar gelagert sind, in der Bremsstellung mit ihren freien Enden unter die Lauffläche eines Ski (2) ragen und in der Bereitschaftsstellung durch ein von einem Skischuh gegen die Kraft mindestens einer Aufstellfeder (18,18') niedergetretenes Betätigungspedal (14,14') oberhalb der Ebene der Skioberseite gehalten sind, wobei die abgewinkelten Endabschnitte der Drahtbremsarme (7,8;7',8') durch eine auf diese aufgesteckte Schraubenfeder (9,9') verbunden sind, dadurch gekennzeichnet, daß in der Grundplatte (3,3') in deren Längsrichtung ein Schieber (12,12') gleitbeweglich gelagert ist, der mittels eines das Betätigungspedal und die Aufstellfeder (18,18') aufweisenden Kniehebelmechanismus (13-18;13'-18') antreibbar ist, wobei ein Lenker des Kniehebelmechanismus (13-18,13'-18') als Betätigungspedal (14,14') ausgebildet ist, daß der Schieber (12,12') zu seiner Koppelung mit den Drahtbremsarmen (7,8;7',8') zumindest eine Schrägfläche aufweist, an welche anschließend eine parallel zur Grundplatte (3,3') verlaufende Steuerfläche (12c,12'c) für den zugehörigen Endabschnitt (7a bzw. 8a; 7'a bzw. 8'a) des Drahtbremsarmes (7 bzw.8; 7'bzw. 8') vorgesehen ist, daß die Schraubenfeder (9,9') von einer Steuerglied (22,22') beaufschlagbar ist, welches auf einer quer zur Längsachse der Skibremse (1,1') verlaufenden Achse (21,21') schwenkbar gelagert und durch den Schieber (12,12') mittelbar betätigbar ist, und welches zum Durchdrücken der anliegenden Schraubenfeder (9,9') in jener Lage dient, in der diese parallel zu der Ebene der Steuerfläche (12c,12'c) des Schiebers (12,12') bewegbar ist, und daß, in der Projektion der Gelenkachse (16,16') des Kniehebelmechanismus (13-18;13'-18') auf die horizontale Ebene gesehen, bei einem Niederschwenken des Kniehebelmechanismus (13-18;13'-18') im Ausmaß seines halben Weges die Schrägfläche ein Verschwenken der beiden Drahtbremsarme (7,8;7',8') aus der Bremsstellung in die Bereitschaftsstellung bei 70 - 80 %, vorzugsweise bei 75%, des Gesamtweges des Schiebers (12,12') bewirkt.

2. Skibremse nach Anspruch 1, dadurch gekennzeichnet, daß der Schieber (12,12') in seinem dem Kniehebelmechanismus zugewandten Abschnitt - im Querschnitt gesehen - U-förmig ausgebildet und an seinen beiden Schenkeln (12a) mit zwei Schrägflächen zur Führung der Endabschnitte (7a,8a) der beiden Drahtbremsarme (7,8) versehen ist, und daß der Schieber (12) vorzugsweise in der Ausnehmung (4) der Grundplatte (3) geführt ist (Figuren 1 und 2).

3. Skibremse nach Anspruch 2, dadurch gekennzeichnet, daß die Schrägflächen am Schieber (12,12') durch zwei in den Schenkeln (12a,12'a) des Schiebers (12,12') ausgesparte Schlitze (12b,12'b) gebildet sind, in welchen die durch die Schraubenfeder (9,9') miteinander verbundenen Endabschnitte (7a,8a;7'a,8') der beiden Drahtbremsarme (7,8;7',8') gleitbeweglich geführt sind, wobei die Schlitze (12b,12'b) jeweils unter einem spitzen, gegen den Kniehebelmechanismus (13-18;13'-18') hin offenen Winkel (α,α') verlaufen.

4. Skibremse nach Anspruch 1 und 3, dadurch gekennzeichnet, daß der Schieber (12,12') in seinem dem Kniehebelmechanismus (13-18) abgewandten Abschnitt über die Ebene der Steuerfläche (12c) hinaus erhöht ist, und daß die beiden Schlitze (12b) zwischen den niedrigeren und höheren Abschnitten des Schiebers (12) ausgebildet sind, wobei die beiden Drahtbremsarme (7,8), in der Bremsstellung der Skibremse betrachtet, mit ihrem Querschnitt die Ebene der Steuerfläche (12c) überragen (Fig.1).

5. Skibremse nach den Ansprüchen 3 und 4, dadurch gekennzeichnet, daß die beiden Schlitze (12b) von der Oberseite des Schiebers (12) ausgehend verlaufen, und daß die beiden Steuerflächen (12c) durch die Oberseite des Schiebers (12) gebildet sind (Figuren 1 bis 5).

6. Skibremse nach den Ansprüchen 3 und 4, dadurch gekennzeichnet, daß die Schlitze (12'b) von der Unterseite des Schiebers (12') ausgehend ausgebildet sind, und daß sich die beiden Steuerflächen (12'c) in einem Abstand von der Unterseite des Schiebers (12') befinden, welcher Abstand größer ist als der Durchmesser der Drahtbremsarme (7',8') (Figuren 6 bis 10).

7. Skibremse, bei der die durch die Schraubenfeder miteinander verbundenen Endabschnitte der beiden Drahtbremsarme durch einen Anschlag beaufschlagbar sind, nach einem der Ansprüche 1 bis 6, dadurch gekennzeichnet, daß das Steuerglied (22,22') mit seiner Achse (21,21') in einem in der Ausnehmung (4,4') der Grundplatte (3,3') angeordneten Lagerbock (20,20') gelagert und durch eine Feder, vorzugsweise durch eine Schenkelfeder (22b,22'b), in seine Ausgangsstellung - unwirksame Lage - hin beaufschlagt ist, und daß das Steuerglied (22,22') an seinem der Schraubenfeder (9,9') zugewandten Abschnitt den Anschlag (22a,22'a) trägt (Figuren 1 bis 5).

8. Skibremse nach Anspruch 7, dadurch gekennzeichnet, daß das Steuerglied (22) mit seiner Unterseite, in der Bremsstellung der Skibremse betrachtet, unter einem spitzen Winkel (β) zur Oberseite des Bodens der Ausnehmung (4) mit diesem einen Spalt (24) bildend verläuft, wobei der Winkel (β) in Richtung zum Lagerbock (20) hin offen ist, und daß zum Verschwenken des Steuergliedes (22) mit dem Anschlag (22a) am Steg (12d) des Schiebers (12) eine Zunge (23) angesetzt ist, welche sich beim Bewegen des Schiebers (12) in den Spalt (24) zwischen Steuerglied (22) und Grundplatte (3) schiebt und welche durch Keilwirkung die Verschwenkung des Steuergliedes (22) mit dem Anschlag (22a) gegen die Kraft der Schenkelfeder (22b) herbeiführt (Figuren 1 bis 5).

9. Skibremse nach Anspruch 7, dadurch gekennzeichnet, daß zum Verschwenken des Steuergliedes (22') mit dem Anschlag (22'a) gegen die Kraft der Schenkelfeder (22'b) an den Schenkeln (12'a) des Schiebers (12') je ein Betätigungsansatz (23') befestigt ist, dessen dem Steuerglied (22') zugewandter freier Endabschnitt in Richtung zur Schraubenfeder (9') hin abgeschrägt ist, mit welcher Abschrägung (23'a) bei verschobenem Schieber (12') jeweils ein Bolzen (25') des Steuergliedes (22') untergriffen ist (Fig.8).

10. Skibremse nach den Ansprüchen 2 und 6, dadurch gekennzeichnet, daß ein Abschnitt der Grundplatte (3') als Vierkantrohr (3'a) ausgebildet ist, welches sich über einen Längenabschnitt der Ausnehmung (4') erstreckt und zur Führung des Schiebers (12') in Längsrichtung der Skibremse (1') dient (Figuren 6,8 und 9).

## Claims

1. A ski brake comprising two crank-angled wire brake arms (7,8; 7',8') pivotally mounted in conical bores (5a,6a; 5'a, 6'a) of a base plate (3,3') formed with a rectangular recess (4,4'), so that in the braking position their free ends project below the running face of a ski (2), while in the rest position they are retained above the plane of the ski top face by an actuator pedal (14,14') held in a depressed state by a ski boot against the force of at least one erector spring (18,18'), the angularly bent end portions of said wire brake arms (7,8; 7',8') being interconnected by a helical spring (9,9') slipped thereonto, characterized in that said base plate (3,3') has slidably mounted therein in its longitudinal direction a slide member (12,12') operable by means of a toggle mechanism (13-18; 13'-18') including said actuator pedal and said erector spring (18,18'), one link of said toggle mechanism (13-18; 13'-18') being formed as said actuator pedal (14,14'), that for its operative coupling to said wire brake arms (7,8; 7',8') said slide member (12,12') is formed with at least one chamfered face, and extending therefrom parallel to said base plate (3,3'), a control face (12c,12'c) for the associated end portion (7a or 8a, respectively; 7'a or 8'a, respectively) of said wire brake arm (7 or 8, respectively; 7' or 8', respectively), that said helical spring (9,9') is adapted to be acted on by a control member (22,22') pivotally mounted on a pin (21,21') extending transversely of the longitudinal axis of the ski brake (1,1'), and indirectly operable by said slide member (12, 12') to act on said helical spring (9,9') in engagement therewith in the position thereof in which it is displaceable parallel to the plane of said control face (12c,12'c) of said slide member (12,12'), and that, as viewed in projection of the joint axle (16,16') of said toggle mechanism (13-18; 13'-18') on the horizontal plane, a depression of said toggle mechanism (13-18; 13'-18') of the magnitude of half its stroke results in said chamfered face causing said two wire brake arms (7,8; 7',8') to pivot frome the braking position to the rest position at 70 - 80%, preferably at 75%, of the full stroke of said slide member (12,12').

2. A ski brake according to claim 1, characterized in that the portion of said slide member (12,12') facing towards said toggle mechanism is of U-shaped cross-sectional configuration with its two legs (12a) being provided with two chamfered faces for guiding the end portions (7a,8a) of said two wire brake arms (7,8), and that said slide member (12) is preferably guided in said recess (4) of said base plate (3) (figs. 1 and 2).

3. A ski brake according to claim 2, characterized in that said chamfered faces on said slide member (12,12') are provided in the form of two slots (12b,12'b) shaped in said legs (12a, 12'a) of said slide members (12,12') for slidably guiding therein said end portions (7a,8a; 7'a,8'a) of said two wire brake arms (7,8; 7',8') as interconnected by said helical spring (9,9'), each said slot (12b,12'b) extending at an acute angle (α,α') opening towards said toggle mechanism (13-18; 13'-18').

4. A ski brake according to claims 1 and 3, characterized in that said slide member (12,12') has its portion facing away from said toggle mechanism (13-18) raised above the plane of said control face (12c), and that said two slots (12b) are formed between the lower and the higher portions of said slide member (12), said two wire brake arms (7,8) projecting, as viewed in the braking position of the ski brake, above the plane of said control face (12c) with their cross-sectional dimension. (fig. 1).

5. A ski brake according to claims 3 and 4, characterized in that said two slots (12b) extend from the top face of said slide member (12), and that said two control faces (12c) are formed by the top face of said slide member (12) (figs. 1 to 5).

6. A ski brake according to claims 3 and 4, characterized in that said slots (12'b) are formed to extend from the bottom said of said slide member (12'), and that said two control faces (12'c) are disposed at a distance from the bottom side of said slide member (12') greater than the diameter of said wire brake arms (7',8')(figs. 6 to 10).

7. A ski brake wherein the end portions of the two wire brake arms as interconnected by the helical spring are adapted to be acted on by a stop member, according to any of claims 1 to 6, characterized in that said control member (22,22') has its hinge pin (21,21') mounted in a bearing block (20,20') disposed in said recess (4,4') of said base plate (3,3'), and is biased towards its start position - inactive position - by a spring, preferably a torsion spring (22b,22'b), and that said control member (22,22') carries said stop member (22a,22'a) on its portion facing towards said helical spring (9,9') (figs. 1 to 5).

8. A ski brake according to claim 7, characterized in that as viewed in the braking position of the ski brake, the bottom face of said control member (22) extends at an acute angle (β) to the top face of the bottom of said recess (4) to define a gap (24) thereswith, said angle (β) opening in the direction towards said bearing block (20), and that for pivot ing said control member (22) in unison with said stop member (22a), the base portion (12d) of said slide member (12) is formed with an extension (23) adapted on displacement of said slide member (12) to enter the gap (24) between said control member (22) and said base plate (3) to exert a wedge action causing said control member (22) to pivot in unison with said stop member (22a) against the force of said torsion spring (22b) (figs. 1 to 5).

9. A ski brake according to claim 7, characterized in that for pivoting said control member (22') in unison with said stop member (22'a) against the force of said torsion spring (22'b), each leg (12'a) of said slide member (12') carries a cam projection (23') having its free end portion facing towards said control member (22') chamfered in the direction towards said helical spring (9'), each said chamfered portion (23'a) extending below a respective pin (25') of said control member (22') in the displaced position of said slide member (12') (fig. 8).

10. A ski brake according to claims 2 and 6, characterized in that a portion of said base plate (3') is formed as a tetragonal pipe section (3'a) extending over a longitudinal portion of said recess (4') and serving as a guide for said slide member (12') in the longitudinal direction of the ski brake (1') (figs. 6, 8 and 9).

## Revendications

1. Frein de ski muni de deux bras de freinage (7, 8 ; 7', 8') en fil métallique à coudes multiples, qui sont montés à pivotement dans des perçages tronconiques (5a, 6a ; 5'a, 6'a) d'une plaque de base (3, 3') pourvue d'un évidement rectangulaire (4, 4'), s'engagent par leurs extrémités libres, dans la position de freinage, au-dessous de la semelle de glissement d'un ski (2) et sont retenus au-dessus du plan de la face supérieure du ski, dans la position d'attente, par l'intermédiaire d'une pédale d'actionnement (14, 14') enfoncée par une chaussure de ski s'opposant à la force d'au moins un ressort de dressage (18, 18'), les régions extrêmes coudées des bras de freinage (7, 8 ; 7', 8') en fil métallique étant reliées par un ressort hélicoïdal (9, 9') emboîté sur lesdits bras, caractérisé par le fait qu'une pièce coulissante (12, 12'), montée à mouvement glissant dans la plaque de base (3, 3'), dans la direction longitudinale de cette dernière, peut être entraînée au moyen d'un mécanisme à genouillère (13-18 ; 13'-18') comprenant la pédale d'actionnement et le ressort de dressage (18, 18'), une biellette du mécanisme à genouillère (13-18, 13'-18') étant réalisée sous la forme d'une pédale d'actionnement (14, 14') ; par le fait que la pièce coulissante (12, 12') comporte, en vue de son accouplement avec les bras de freinage (7, 8 ; 7', 8') en fil métallique, au moins une surface inclinée dans la continuité directe de laquelle est prévue une surface de commande (12c, 12'c) s'étendant parallèlement à la plaque de base (3, 3') et affectée à la région extrême associée (7a, respectivement 8a ; 7'a, respectivement 8'a) du bras de freinage (7, respectivement 8 ; 7', respectivement 8') en fil métallique ; par le fait que le ressort hélicoïdal (9, 9') peut être sollicité par un organe de commande (22, 22') qui est monté à pivotement sur un axe (21, 21') s'étendant transversalement par rapport à l'axe longitudinal du frein de ski (1, 1'), peut être directement actionné par l'intermédiaire de la pièce coulissante (12, 12'), et sert à presser le ressort hélicoïdal adjacent (9, 9') dans la position dans laquelle celui-ci peut être déplacé parallèlement au plan de la surface de commande (12c, 12'c) de la pièce coulissante (12, 12') ; et par le fait que, en considérant la projection de l'axe d'articulation (16, 16') du mécanisme à genouillère (13-18 ; 13'-18') sur le plan horizontal, un pivotement descendant dudit mécanisme à genouillère (13-18 ; 13'-18'), d'une distance représentant la moitié de sa course, implique que la surface inclinée provoque un pivotement des deux bras de freinage (7, 8 ; 7', 8') en fil métallique, de la position de freinage à la position d'attente, à raison de 70-80 %, de préférence 75 % de la course totale de la pièce coulissante (12, 12').

2. Frein de ski selon la revendication 1, caractérisé par le fait que la pièce coulissante (12, 12') est réalisée de configuration en U - observée en coupe transversale - dans sa région tournée vers le mécanisme à genouillère et est munie, sur ses deux branches (12a), de deux surfaces inclinées en vue du guidage des régions extrêmes (7a, 8a) des deux bras de freinage (7, 8) en fil métallique ; et par le fait que la pièce coulissante (12) est de préférence guidée dans l'évidement (4) de la plaque de base (3) (figures 1 et 2).

3. Frein de ski selon la revendication 2, caractérisé par le fait que les surfaces inclinées sont formées, sur la pièce coulissante (12, 12'), par deux fentes (12b, 12'b) qui sont pratiquées dans les branches (12a, 12'a) de ladite pièce coulissante (12, 12') et dans lesquelles les régions extrêmes (7a, 8a ; 7'a, 8') des deux bras de freinage (7, 8 ; 7', 8') en fil métallique, mutuellement reliées par le ressort hélicoïdal (9, 9'), sont guidées à mouvement glissant, les fentes (12b, 12'b) s'étendant, respectivement, selon un angle aigu (α, α') ouvert en direction du mécanisme à genouillère (13-18 ; 13'-18').

4. Frein de ski selon les revendications 1 et 3, caractérisé par le fait que la pièce coulissante (12, 12') est rehaussée au-delà du plan de la surface de commande (12c), dans sa région tournée à l'opposé du mécanisme à genouillère (13-18) ; et par le fait que les deux fentes (12b) sont ménagées entre les régions surbaissée et rehaussée de la pièce coulissante (12), les deux bras de freinage (7, 8) en fil métallique dépassant par leur section transversale, observés dans la position de freinage du frein de ski, au-delà du plan de la surface de commande (12c) (figure 1).

5. Frein de ski selon les revendications 3 et 4, caractérisé par le fait que les deux fentes (12b) s'étendent à partir de la face supérieure de la pièce coulissante (12) ; et par le fait que les deux surfaces de commande (12c) sont formées par la face supérieure de ladite pièce coulissante (12) (figures 1 à 5).

6. Frein de ski selon les revendications 3 et 4, caractérisé par le fait que les fentes (12'b) sont ménagées à partir de la face inférieure de la pièce coulissante (12') ; et par le fait que les deux surfaces de commande (12'c) se trouvent à distance de la face inférieure de la pièce coulissante (12'), laquelle distance est plus grande que le diamètre des bras de freinage (7', 8') en fil métallique (figures 6 à 10).

7. Frein de ski dans lequel les régions extrêmes des deux bras de freinage en fil métallique, mutuellement reliées par le ressort hélicoïdal, peuvent être sollicitées par l'intermédiaire d'une butée, selon l'une des revendications 1 à 6, caractérisé par le fait que l'organe de commande (22, 22' est monté, par son axe (21, 21'), dans un sabot de portée (20, 20') logé dans l'évidement (4, 4') de la plaque de base (3, 3'), et est sollicité par un ressort, de préférence par un ressort (22b, 22'b) à branches, vers sa position initiale - position inopérante - ; et par le fait que l'organe de commande (22, 22') porte la butée (22a, 22'a) dans sa région tournée vers le ressort hélicoïdal (9, 9') (figures 1 à 5).

8. Frein de ski selon la revendication 7, caractérisé par le fait que, considéré dans la position de freinage du frein de ski, l'organe de commande (22) s'étend en décrivant, par sa face inférieure, un angle aigu (β) par rapport à la face supérieure du fond de l'évidement (4), avec lequel il forme un interstice (24), l'angle (β) étant ouvert en direction du sabot de portée (20) ; et par le fait que, en vue du pivotement de l'organe de commande (22) avec la butée (22a), la membrure (12d) de la pièce coulissante (12) fusionne dans une languette (23) qui, lors du mouvement de la pièce coulissante (12), s'insère dans l'interstice (24) réservé entre l'organe de commande (22) et la plaque de base (3), et qui provoque, par effet de coin, le pivotement de l'organe de commande (22) avec la butée (22a), s'opposant à la force du ressort (22b) à branches (figures 1 à 5).

9. Frein de ski selon la revendication 7, caractérisé par le fait que, en vue du pivotement de l'organe de commande (22') avec la butée (22'a), s'opposant à la force du ressort (22'b) à branches, un appendice respectif d'actionnement (23') est fixé aux branches (12'a) de la pièce coulissante (12'), appendice dont la région extrême libre, tournée vers l'organe de commande (22'), est biseautée en direction du ressort hélicoïdal (9'), biseau (23'a) au moyen duquel un téton (25') de l'organe de commande (22') est respectivement emprisonné par-dessous lorsque la pièce coulissante (12') a été animée d'un coulissement (figure 8).

10. Frein de ski selon les revendications 2 et 6, caractérisé par le fait qu'une région de la plaque de base (3') est réalisée sous la forme d'un tube carré (3'a) qui s'étend sur un segment de la longueur de l'évidement (4'), et sert à guider la pièce coulissante (12') dans le sens longitudinal du frein de ski (1') (figures 6, 8 et 9).
